# EUROPÄISCHE PATENTSCHRIFT

(11) **EP 1 708 312 B1**
(45) Veröffentlichungstag und Bekanntmachung des Hinweises auf die Patenterteilung: **17.11.2010**
(21) Anmeldenummer: 06003259.6
(22) Anmeldetag: 17.02.2006
(51) Int. Cl.: H01R 13/639

(54) **Elektrischer Steckverbinder für Fahrzeugrückhaltesysteme**
Electrical connector for a restraint system in a vehicle
Connecteur électrique pour un système de retenue dans un véhicule

(30) Priorität: 02.04.2005 DE 102005015155
(43) Veröffentlichungstag der Anmeldung: 04.10.2006
(73) Patentinhaber: Amphenol-Tuchel Electronics GmbH, 74080 Heilbronn (DE)
(72) Erfinder: Hirschmann, Michael, 74211 Leingarten (DE)
(74) Vertreter: Schweiger, Johannes

(56) Entgegenhaltungen:
- EP-A- 0 734 100
- EP-A- 0 921 600
- EP-A- 1 150 389
- EP-A- 1 207 591
- DE-A1- 10 032 234
- US-B1- 6 341 972

## Beschreibung

Die Erfindung betrifft einen elektrischen Steckverbinder zur Verwendung zwischen einer Dose (Zündpille) und einem elektrischen Steuergerät für ein Rückhaltesystem in Kraftfahrzeugen, beispielsweise ein Airbag.

Solche Steckverbinder sollen auf Grund des geringen Platzangebotes in Rückhaltesystemen allgemein möglichst geringe Abmessungen aufweisen. Daraus folgt, dass einzelne Bauteile des Steckverbinders bzw. der zugehörigen Dose/Zündpille nur eine extrem kleine Baugröße aufweisen, gleichwohl aber in Bezug auf die sicherheitstechnische Anwendung (z.B. Gurtstraffer, Airbag) eine leichte Montage einerseits und eine hohe Funktionssicherheit andererseits gefordert wird.

Dies gilt insbesondere in Hinblick auf eine Verrastung von Stecker und Dose, wobei die Kontaktelemente der Bauteile im Verriegelungszustand sicher kontaktieren müssen und eine Fehlbedienung weitestgehend vermieden werden soll. Ebenso dürfen sich Stecker und Dose nicht unbeabsichtigt voneinander lösen.

Im Stand der Technik wird dieses Problem beispielsweise dadurch gelöst, dass in einem ersten Arbeitsschritt der Stecker und die Dose miteinander kontaktiert und verrastet werden und in einem zweiten Arbeitsschritt ein Verriegelungsglied als sogenannte Sekundärverriegelung hinter die Rastarme des Steckers geführt wird, um die Verrastung gegen unbeabsichtigtes Lösen zu sichern.

Steckverbinder der vorgenannten Art sind in der EP 1 150 389 A1, gemäβ Oberbegriff des Anspruchs 1, sowie der EP 1 207 591 A1 offenbart.

Mit der vorliegenden Erfindung soll eine alternative Bauform für einen Steckverbinder angeboten werden, der folgende Anforderungen erfüllt:
- Die Sekundärverriegelung soll möglichst unabhängig von der Anzünder- und Isolierringgeometrie sein.
- Das Einstecken des Steckers in die Zündpille soll ausschließlich mittels Kraftausübung auf das Sekundärverriegelungsmittel bewirkt werden können.
- Die Sekundärverriegelung soll eine möglichst kompakte Bauform aufweisen.
- Die Verriegelung sowie der gesamte Steckvorgang soll in einem Arbeitsschritt erfolgen.

Die Grundidee der vorliegenden Erfindung ist es dabei, den Stecker in einem Vormontagezustand durch das Sekundärverriegelungsmittel so zu blockieren, dass zunächst ein Stecken des Steckers in die Dose bzw. in den in der Dose angeordneten Isolierring verhindert wird. Erst durch Druck auf das Sekundärverriegelungsmittel in Steckrichtung S wird ein Stecken des Steckers in die Dose bzw. den Isolierring ermöglicht.

Auf diese Weise wird verhindert, dass beim Zusammenstecken die Verriegelung der Sekundärverriegelungsmittel vergessen wird bzw. auf andere Weise versucht wird, den Stecker in die Zündpille zu stecken.

Weiterhin ist der elektrische Steckverbinder so ausgestaltet, dass der Fügeprozess allein durch Druck auf das Sekundärverriegelungsmittel in Steckrichtung bis zur vollständig verriegelten Position des Steckers möglich ist.

In ihrer allgemeinsten Ausführungsform betrifft die Erfindung danach einen gattungsgemäßen elektrischen Steckverbinder mit folgenden Merkmalen:
a) einem Stecker mit einem Gehäuse zum Einstecken in die Dose sowie zur Kontaktierung von Steckkontakten des Steckers mit in der Dose angeordneten Kontaktstiften und
b) einer Rastnase zum Verrasten des Steckers in der Dose in einer Primärverriegelungsstellung durch Einrasten der Rastnase in eine korrespondierende Ausnehmung in der Dose;
c) einem in einer Steckrichtung S des Steckers verschiebbar geführten Sekundärverriegelungsmittel zur Verriegelung des Steckers in der Primärverriegelungsstellung, das aus einer Basisplatte und mindestens einem von der Basisplatte in Steckrichtung S abstehenden Sekundärrastarm gebildet ist;
d) in einer Vormontagestellung ist das Sekundärverriegelungsmittel relativ zu dem Stecker so positioniert, dass die Rastnase blockiert ist und das Sekundärverriegelungsmittel erst durch Krafteinwirkung auf Sekundärverriegelungsmittels relativ zu dem Stecker verschiebbar ist, in der die Rastnase freigegeben ist und der Stecker durch weitere Krafteinwirkung auf das Sekundärverriegelungsmittel, insbesondere durch Druck auf die Basisplatte, in Steckrichtung S in die Primärverriegelungsstellung verschiebbar ist, wobei durch Druck auf das Sekundärverriegelungsmittel (30) in Steckrichtung S das Sekundärverriegelungsmittel (30) bis zur vollständig verriegelten Position des Steckers verschiebbar ist.

In einer Ausführungsform der Erfindung ist vorgesehen, dass die Rastnase an einem in Steckrichtung S gerichteten Primärrastarm des Steckers angebracht ist und von diesem hervorsteht, wobei der parallel zu dem Primärrastarm verlaufende Sekundärrastarm den Primärrastarm an der der Rastnase abgewandten Seite hintergreift. Auf diese Art und Weise wird gewährleistet, dass der Primärrastarm durch die Rastnase am Einstecken gehindert wird. Eine in Steckrichtung der Rastnase angeformte Rampe sorgt normalerweise dafür, dass der Primärrastarm 14 zur Steckermitte ausfedert, bis der Stecker in der Primärverriegelungsstellung in die Rastnasenausnehmung einrastet. Dies wird nun durch den Sekundärrastarm verhindert.

Indem die Rastnase in der Vormontagestellung durch einen am Sekundärrastarm angebrachten Rasthaken blockiert ist, der im Wesentlichen in Richtung der Rastnase von dem Sekundärrastarm absteht, kann der Rasthaken in der Freigabestellung hinter einer Rasthakenausnehmung des Primärrastarmes positioniert sein und hierdurch die Rastnase freigeben.

Die Freigabe des Sekundärverriegelungsmittels erfolgt über eine Umsetzung der Einfederbewegung des Rasthakens über schräge Rampen in eine dazu senkrechte Einfederbewegung des Sekundärrastarmes. Nachdem das Sekundärverriegelungsmittel freigegeben ist, rutscht dieses etwas tiefer auf einen Absatz des eingefederten Rasthaken, der die auf das Sekundärverriegelungsmittel, insbesondere die Basisplatte des Sekundärverriegelungsmittels wirkende Kraft für die Einsteckbewegung des Steckers weiterleitet. Im gesteckten Zustand bzw. der Primärverriegelungsstellung federt der Rasthaken aus, so dass das Sekundärverriegelungsmittel vollständig versenkt werden kann, um den Rasthaken zu sperren.

Somit verrastet der Stecker in der Primärverriegelungsstellung in einer Primärrastrichtung PR, wohingegen das Sekundärverriegelungsmittel in einer Sekundärverriegelungsstellung in einer Sekundärrastrichtung SR verrastet, die orthogonal zu der Primärrastrichtung PR und zu der Steckrichtung S verläuft. Damit ist gleichzeitig der Stecker verriegelt.

In besonderer Ausgestaltung der Erfindung kann das Sekundärverriegelungsmittel zwei Sekundärrastarme aufweisen, die zudem gabelförmig ausgebildet sein können, wobei an jedem Schenkel des Sekundärrastarmes ein Vorsprung in entgegen gesetzter Richtung in Sekundärrastrichtung SR absteht. Sowohl der Sekundärrastarm als auch das Sekundärverriegelungsmittel können achsensymmetrisch ausgebildet sein.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispiels näher erläutert, wobei-jeweils in schematisierter Darstellung - die Zeichnung folgende Figuren aufweist:
- Fig. 1:: eine geschnittene Seiten- und Frontansicht des erfindungsgemäßen Steckverbinders in einer Vormontagestellung;
- Fig. 2:: verschiedene Schnittansichten des erfindungsgemäßen elektrischen Steckverbinders in einer Freigabestellung;
- Fig. 3:: eine geschnittene Seiten- und Vorderansicht des erfindungsgemäßen Steckverbinders in Sekundärverriegelungsstellung;
- Fig. 4:: eine perspektivische Ansicht des elektrischen Steckverbinders in einer Vormontageposition;
- Fig. 5:: eine geschnittene Seiten- und Vorderansicht des elektrischen Steckverbinders gemäß der Erfindung in einer Herausziehposition;
- Fig. 6:: eine perspektivische Ansicht eines erfindungsgemäßen Sekundärverriegelungsmittels.

In Fig. 1 ist links eine geschnittene Seitenansicht eines erfindungsgemäßen elektrischen Steckverbinders mit einem Stecker 10, der nur teilweise gezeigt ist, dargestellt. Weiterhin gehört zu der Erfindung ein durch den Stecker 10 verlaufendes Sekundärverriegelungsmittel 30, auch als Push-Button bezeichnet. Der Stecker 10 wird zusammen mit dem Sekundärverriegelungsmittel 30 in einen Isolierring 52, der in einer Dose 50 eingelegt ist, gesteckt.

Die Steckrichtung ist in allen Figuren durch einen Pfeil mit dem Buchstaben S gekennzeichnet, während eine Primärrastrichtung jeweils mit einem Doppelpfeil und der Buchstabenkombination PR gekennzeichnet ist. Die Primärrastrichtung PR gibt die ungefähre Rastrichtung an, in welcher die Primärrastmittel, hier seitliche Rastnasen 15, in eine Rastnasenausnehmung 55 der Dose einfedern bzw. einrasten.

Mit einem weiteren Doppelpfeil mit dem Kennzeichen SR ist eine Sekundärrastrichtung SR gekennzeichnet, die im Wesentlichen die Richtung angibt, in welcher eine Verrastung des Sekundärverriegelungsmittels 30 in einer Sekundärverriegelungsstellung gemäß Fig. 3 bewirkt wird.

Ein Gehäuse 11 des Steckers 10 besteht aus einem Gehäusedeckel 11 d und einer Gehäuseschale 11u. Das Gehäuse 11 weist zu dem Sekundärverriegelungsmittel 30 korrespondierende Durchgangsöffnungen auf und eine Basisplatte 30p ist in der Sekundärverriegelungsstellung in eine Gehäuseausnehmung 11a integriert, so dass der Stecker 10 in der verriegelten Position oben möglichst eben abschließt.

In den in Fig. 1, 2, 3 und 5 dargestellten linken Ansicht, der Seitenansicht des elektrischen Steckverbinders, weist das Sekundärverriegelungsmittel 30 eine in Steckrichtung S weisende Stimmgabelform auf, die oben mit der Basisplatte 30p abgeschlossen ist. In der in Fig. 1, 2, 3 und 5 rechts dargestellten geschnittenen Vorderansicht weist das Sekundärverriegelungsmittel 30 eine U-Form auf, wobei das U auf dem Kopf steht. Die beiden Schenkel des U-förmigen Sekundärverriegelungsmittels 30 werden durch die Sekundärrastarme 31 gebildet und über die Basisplatte 30p miteinander verbunden. Jeder Schenkel 31 teilt sich etwa ab der Hälfte gabelförmig in zwei Schenkel 31s1 und 31s2.

In der in Fig. 1 gezeigten Vormontageposition blockiert ein Rasthaken 32, der an dem Schenkel 31s1 angeformt ist, einen Primärrastarm 14, indem er den Primärrastarm 14 hintergreift und an diesem anliegt.

Erst durch Verschieben des Sekundärverriegelungsmittels 30 in Steckrichtung S durch Ausüben einer möglichst in Steckrichtung S gerichteten Kraft auf die Basisplatte 30p des Sekundärverriegelungsmittels 30 wird das Sekundärverriegelungsmittel 30 relativ zu dem Stecker 10 und damit zu dem Primärrastarm 14 verschoben und läuft auf eine Rampe 17, wobei der Rasthaken 32 auf Höhe einer korrespondierenden Rasthakenausnehmung 16 des Primärrastarmes 14 zum stehen kommt. Hierdurch kann nunmehr der Primärrastarm 14 ausfedern und die Blockierung durch den Sekundärrastarm 31 ist aufgehoben (siehe Fig. 2).

Führungsarme 34 sorgen für die korrekte Führung des Sekundärverriegelungsmittels 30 in dem Stecker 10 und können in der Sekundärverriegelungsposition zusätzlich dazu dienen, eine (nicht gezeigte) Kurzschlussbrücke zwischen den Kontaktstiften 51 zu trennen.

In Fig. 3 ist schließlich die verriegelte Anordnung des elektrischen Steckverbinders gezeigt, in der das Sekundärverriegelungsmittel 30 vollständig in den Stecker 10 eingetaucht ist und Vorsprünge 33 des Sekundärverriegelungsmittels 30 in entsprechende Ausnehmungen 18 des Steckers 10 einrasten. In dieser Stellung blockieren die Rasthaken 32 sowie weiter oberhalb an dem Sekundärrastarm angeformte Demontagenasen 35 den Primärrastarm 14, so dass die Rastnase 15 in der Rastnasenausnehmung 55 in dieser Position unlösbar verriegelt ist.

In Fig. 5 ist das Ziehen bzw. die Demontage des Steckers 10 aus der Dose 50 gezeigt. Hierfür muss zunächst das Sekundärverriegelungsmittel 30 entgegen der Federkraft von Rückstellfedern 19 und entgegen der Federkraft der in Ausnehmungen 18 eingerasteten Vorsprünge 33 an den Schenkeln 31s1/31s2 herausgezogen werden, bis die Demontagenasen 35 an dem Gehäusedeckel 11d zur Anlage kommen und die Rasthaken 32 hinter zweiten Rasthakenausnehmungen 16.2 zum liegen kommen und damit der Primärrastarm und die Rastnase 15 freigegeben sind, um aus der Rastnasenausnehmung 55 auszufedern. In Fig. 6 ist schließlich noch einmal zur Verdeutlichung das Sekundärverriegelungsmittel 30 freigestellt in perspektivischer Ansicht dargestellt.

### Bezugszeichenliste

- 10: Stecker
- 11: Gehäuse
- 11a: Gehäuseausnehmung
- 11d: Gehäusedeckel
- 11u: Gehäuseschale
- 12: Steckkontakte
- 14: Primärrastarm
- 15: Rastnase
- 16/16.2: Rasthakenausnehmung
- 17: Rampe
- 18: Ausnehmungen
- 19: Rückstellfeder
- 30: Sekundärverriegelungsmittel
- 30p: Basisplatte
- 31: Sekundärrastarm
- 31s1/31s2: Schenkel
- 32: Rasthaken
- 33: Vorsprung
- 34: Führungsarm
- 35: Demontagenase
- 50: Dose
- 51: Kontaktstifte
- 52: Isolierring
- 55: Rastnasenausnehmung
- S: Steckrichtung
- SR: Sekundärrastrichtung
- PR: Primärrastrichtung

## Patentansprüche

1. Elektrischer Steckverbinder, insbesondere zur Verwendung zwischen einer Dose (50) (Zündpille) und einem elektrischen Steuergerät für ein Rückhaltesystem in Kraftfahrzeugen, mit folgenden Merkmalen:
a) einem Stecker (10) mit einem Gehäuse (11) zum Einstecken in die Dose (50) sowie zur Kontaktierung von Steckkontakten (12) des Steckers(10) mit in der Dose (50) angeordneten Kontaktstiften (51) und
b) einer Rastnase (15) zum Verrasten des Steckers (10) in der Dose (50) in einer Primärverriegelungsstellung durch Einrasten der Rastnase (15) in eine korrespondierende Ausnehmung (55) in der Dose (50);
c) einem in einer Steckrichtung S des Steckers (10) verschiebbar geführten Sekundärverriegelungsmittel (30) zur Verriegelung des Steckers (10) in der Primärverriegelungsstellung, das aus einer Basisplatte (30p) und mindestens einem von der Basisplatte (30p) in Steckrichtung S abstehenden Sekundärrastarm (31) gebildet ist;
d) in einer Vormontagestellung ist das Sekundärverriegelungsmittel (30) relativ zu dem Stecker (10) so positioniert, dass die Rastnase (15) blockiert ist und das Sekundärverriegelungsmittel (30) erst durch Krafteinwirkung auf das Sekundärverriegelungsmittel (30), insbesondere durch Druck auf die Basisplatte (30p), in Steckrichtung S in eine Freigabestellung des Sekundärverriegelungsmittels (30) relativ zu dem Stecker (10) verschiebbar ist, in der die Rastnase (15) freigegeben ist und der Stecker (10) durch weitere Krafteinwirkung auf das Sekundärverriegelungsmittel (30), insbesondere durch Druck auf die Basisplatte (30p), in Steckrichtung (S) in die Primärverriegelungsstellung verschiebbar ist, **dadurch gekennzeichnet, dass**
durch Druck auf das Sekundärverriegelungsmittel (30) in Steckrichtung (S) das Sekundärverriegelungsmittel (30) bis zur vollständig verriegelten Position des Steckers verschiebbar ist.

2. Elektrischer Steckverbinder nach Anspruch 1, bei dem die Rastnase (15) an einem in Steckrichtung (S) gerichteten Primärrastarm (14) des Steckers (10) angebracht ist und von diesem hervorsteht.

3. Elektrischer Steckverbinder nach Anspruch 1 oder 2, bei dem der, insbesondere parallel zu dem Primärrastarm verlaufende, Sekundärrastarm (31) den Primärrastarm (14) an der der Rastnase (15) abgewandten Seite hintergreift.

4. Elektrischer Steckverbinder nach Anspruch 2 oder 3, bei dem die Rastnase (15) in der Vormontagestellung durch einen am Sekundärrastarm (31) angebrachten Rasthaken (32) blockiert ist, der im Wesentlichen in Richtung der Rastnase (15) von dem Sekundärrastarm (31) absteht.

5. Elektrischer Steckverbinder nach Anspruch 4, bei dem der Rasthaken (32) in der Freigabestellung hinter einer Rasthakenausnehmung (16) des Primärrastarmes (14) positioniert ist und hierdurch die Rastnase (15) freigegeben ist.

6. Elektrischer Steckverbinder nach einem der vorhergehenden Ansprüche, bei dem der Stecker (10) in der Primärverriegelungsstellung in einer Primärrastrichtung (PR) verrastet.

7. Elektrischer Steckverbinder nach Anspruch 6, bei dem das Sekundärverriegelungsmittel (30) in einer Sekundärverriegelungsstellung in einer Sekundärrastrichtung SR, die orthogonal zu der Primärrastrichtung (PR) und zu der Steckrichtung S verläuft, verrastet und in der Sekundärverriegelungsstellung den in Primärverriegelungsstellung positionierten Stecker (10) verriegelt.

8. Elektrischer Steckverbinder nach Anspruch 7, bei dem das Sekundärverriegelungsmittel (30) einen Vorsprung (33) aufweist, der das Sekundärverriegelungsmittel (30) in der Sekundärverriegelungsstellung im Stecker (10) verrastet.

9. Elektrischer Steckverbinder nach Anspruch 8, bei dem der Vorsprung (33) an dem Sekundärrastarm (31) angebracht ist und in Sekundärrastrichtung (SR) von dem Sekundärrastarm (31) absteht.

10. Elektrischer Steckverbinder nach Anspruch 7 oder 8, bei dem der Sekundärrastarm (31) gabelförmig ausgebildet ist und an jedem Schenkel (31s) des Sekundärrastarmes (31) ein Vorsprung in entgegengesetzter Richtung in Sekundärrastrichtung (SR) absteht.

11. Elektrischer Steckverbinder nach einem der vorhergehenden Ansprüche, bei dem der Sekundärrastarm (31) achsensymmetrisch ausgebildet ist.

12. Elektrischer Steckverbinder nach einem der vorhergehenden Ansprüche, bei dem das Sekundärverriegelungsmittel (30) zwei Sekundärrastarme (31) aufweist, die vom Rand der Basisplatte (30p) abstehen.

13. Elektrischer Steckverbinder nach einem der vorhergehenden Ansprüche, bei dem das Sekundärverriegelungsmittel achsensymmetrisch ausgebildet ist.

## Claims

1. An electrical pin-and-socket connector for use between a socket (50) (primer) and an electrical control device for a retention system in motor vehicles, comprising:
a) a connector (10) with a casing (11) to insert in the socket (50) and to contact the plug contacts (12) of the connector (10) with contact pins (51) positioned in the socket (50); and
b) a latch (15) to lock the connector (10) in the socket (50) in a primary latching position by engaging the latch (15) in a corresponding recess (55) in the socket (50);
c) a secondary latching device (30), which is movable in an insertion direction S of the connector (10), for latching the connector (10) in the primary latching position and which is formed by a base plate (30p) and at least one of the secondary catch arms (31) projecting from the base plate (30p) in an insertion direction (S);
d) in a preassembled position, the secondary latching device (30) is positioned relative to the connector (10) in such a way that the latch (15) is blocked and the secondary latching device (30) is movable first through action of force on the secondary latching device (30), especially through pressure on the base plate (30p), in insertion direction S with the secondary latching device (30) in a release position relative to the connector (10) in which the latch (15) is released, and the connector (10) is movable through further action of force on the secondary latching device (30), especially by pressure on the base plate (30p), in insertion direction (S) in the primary latching position,
***characterized in that***
through the application of pressure on the secondary latching device (30) in the insertion direction (S) the secondary latching device (30) is moveable until the connector is in a completely locked position.

2. Electrical pin-and-socket connector according to claim 1, wherein the latch (15) is attached to a primary catch arm (14) of the connector (10) in insertion direction (S) and projects from it.

3. Electrical pin-and-socket connector according to claim 1 or 2, wherein the secondary catch arm (31), in particular, running parallel to the primary catch arm, grasps the primary catch arm (14) from behind on the side turned away from the latch (15).

4. Electrical pin-and-socket connector according to claim 2 or 3, wherein the latch (15) in the preassembled position is blocked by a catch hook (32), which is attached to the secondary catch arm (31) and which projects from the secondary catch arm (31) essentially in the direction of the latch (15).

5. Electrical pin-and-socket connector according to claim 4, wherein the catch hook (32) is engaged in the catch hook recess (16) of the primary catch arm (14) in the release position thereby releasing the latch.

6. Electrical pin-and-socket connector according to one of the previous claims, wherein the connector (10) locks into the primary latching position in a primary locking direction (PR).

7. Electrical pin-and-socket connector according to claim 6, wherein the secondary latching device (30) in a secondary latching position locks in a secondary locking direction (SR), which runs orthogonal to the primary locking position (PR) and to the insertion direction (S), engages, and in the secondary latching position locks the connector (10), which is positioned in the primary latching position.

8. Electrical pin-and-socket connector according to claim 7, in wherein the secondary latching device (30) has a projection (33) that locks the secondary latching device (30) in the secondary latching position in the connector (10).

9. Electrical pin-and-socket connector according to claim 8, wherein the projection (33) is attached to the secondary catch arm (31) and projects in the secondary locking direction (SR) from the secondary catch arm (31).

10. Electrical pin-and-socket connector according to claim 7 or 8, wherein the secondary catch arm (31) is formed like a fork and on each leg (31s) of the secondary catch arm (31) a projection projects in the opposite direction in secondary locking direction (SR).

11. Electrical pin-and-socket connector according to one of the previous claims, wherein the secondary catch arm (31) is designed so it is axially symmetrical.

12. Electrical pin-and-socket connector according to one of the previous claims, wherein the secondary latching device (30) has two secondary catch arms (31) that project from the edge of the base plate (30p).

13. Electrical pin-and-socket connector according to one of the previous claims, wherein the secondary latching device is designed so it is axially symmetrical.

## Revendications

1. Connecteur électrique, destiné en particulier pour une utilisation entre une prise (50) (amorce) et un appareil de commande électrique pour un système de retenue dans des véhicules automobiles, présentant les caractéristiques suivantes :
a) une fiche (10) avec un boîtier (11) pour l'enfichage dans la prise (50) et pour la mise en contact de contacts enfichables (12) de la fiche (10) avec des broches de contact (51) disposées dans la prise (50) et
b) un ergot d'arrêt (15) pour le verrouillage de la fiche (10) dans la prise (50) dans une position de verrouillage primaire par encliquetage de l'ergot d'arrêt (15) dans un évidement (55) correspondant dans la prise (50) ;
c) un moyen de verrouillage secondaire (30) guidé de façon coulissante dans un sens d'enfichage (S) de la fiche (10) pour le verrouillage de la fiche (10) dans la position de verrouillage primaire, lequel moyen est formé d'une plaque de base (30p) et d'au moins un bras d'arrêt secondaire (31) dépassant de la plaque de base (30p) dans le sens d'enfichage (S) ;
d) dans une position de pré-montage, le moyen de verrouillage secondaire (30) est positionné par rapport à la fiche (10) de telle sorte que l'ergot d'arrêt (15) est bloqué et le moyen de verrouillage secondaire (30) ne peut coulisser qu'en exerçant de la force sur le moyen de verrouillage secondaire (30), en particulier en exerçant de la pression sur la plaque de base (30p), dans le sens d'enfichage (S) dans une position de libération du moyen de verrouillage secondaire (30) par rapport à la fiche (10), position dans laquelle l'ergot d'arrêt (15) est libéré et la fiche (10) peut coulisser en exerçant à nouveau de la force sur le moyen verrouillage secondaire (30), en particulier en exerçant de la pression sur la plaque de base (30p), dans le sens d'enfichage (S) dans la position de verrouillage primaire, **caractérisé en ce que**
le moyen de verrouillage secondaire (30) peut coulisser jusqu'à la position complètement verrouillée de la fiche en exerçant de la pression sur le moyen de verrouillage secondaire (30) dans le sens d'enfichage (S).

2. Connecteur électrique selon la revendication 1, sur lequel l'ergot d'arrêt (15) est placé sur un bras d'arrêt primaire (14), dirigé dans le sens d'enfichage (S), de la fiche (10) et dépasse de celle-ci.

3. Connecteur électrique selon la revendication 1 ou 2, sur lequel le bras d'arrêt secondaire (31), s'étendant en particulier parallèlement au bras d'arrêt primaire, enserre de l'arrière le bras d'arrêt primaire (14) sur le côté opposé à l'ergot d'arrêt (15).

4. Connecteur électrique selon la revendication 2 ou 3, sur lequel l'ergot d'arrêt (15) est bloqué dans la position de pré-montage par un crochet d'arrêt (32) placé sur le bras d'arrêt secondaire (31), lequel crochet dépasse du bras d'arrêt secondaire (31) principalement en direction de l'ergot d'arrêt (15).

5. Connecteur électrique selon la revendication 4, sur lequel le crochet d'arrêt (32) est positionné dans la position de libération derrière un évidement de crochet d'arrêt (16) du bras d'arrêt primaire (14) et l'ergot d'arrêt (15) est ainsi libéré.

6. Connecteur électrique selon l'une quelconque des revendications précédentes, sur lequel la fiche (10) s'enclenche dans la position de verrouillage primaire dans un sens d'arrêt primaire (PR).

7. Connecteur électrique selon la revendication 6, sur lequel le moyen de verrouillage secondaire (30) s'enclenche dans une position de verrouillage secondaire dans un sens d'arrêt secondaire (SR), qui s'étend perpendiculairement au sens d'arrêt primaire (PR) et au sens d'enfichage (S), et verrouille, dans la position de verrouillage secondaire, la fiche (10) positionnée dans la position de verrouillage primaire.

8. Connecteur électrique selon la revendication 7, sur lequel le moyen de verrouillage secondaire (30) présente une partie en saillie (33) qui bloque le moyen de verrouillage secondaire (30) dans la position de verrouillage secondaire dans la fiche (10).

9. Connecteur électrique selon la revendication 8, sur lequel la partie en saillie (33) est placée sur le bras d'arrêt secondaire (31) et dépasse du bras d'arrêt secondaire (31) dans le sens d'arrêt secondaire (SR).

10. Connecteur électrique selon la revendication 7 ou 8, sur lequel le bras d'arrêt secondaire (31) est conçu en forme de fourche et une partie en saillie dépasse sur chaque branche (31s) du bras d'arrêt secondaire (31) dans le sens opposé dans le sens d'arrêt secondaire (SR).

11. Connecteur électrique selon l'une quelconque des revendications précédentes, sur lequel le bras d'arrêt secondaire (31) est conçu symétrique par rapport à l'axe.

12. Connecteur électrique selon l'une quelconque des revendications précédentes, sur lequel le moyen de verrouillage secondaire (30) présente deux bras d'arrêt secondaires (31), qui dépassent du bord de la plaque de base (30p).

13. Connecteur électrique selon l'une quelconque des revendications précédentes, sur lequel le moyen de verrouillage secondaire est conçu symétrique par rapport à l'axe.
